# EUROPÄISCHE PATENTSCHRIFT

(11) **EP 1 985 200 B1**
(45) Veröffentlichungstag und Bekanntmachung des Hinweises auf die Patenterteilung: **06.07.2011**
(21) Anmeldenummer: 08014285.4
(22) Anmeldetag: 12.01.2007
(51) Int. Cl.: A46D 1/08, A46B 3/04, A46B 3/06

(54) **Verfahren zum Verschmelzen der axialen Enden von gebündelten Fasern aus thermoplastischem Kunststoff**
Method for melting the axial ends of bundled thermoplastic fibres
Procédé de fonte des extrémités axiales de fibres en faisceau constituées de matière synthétique thermoplastique

(30) Priorität: 14.03.2006 DE 102006011671
(43) Veröffentlichungstag der Anmeldung: 29.10.2008
(62) Teilanmeldung aus: 07000601.0
(73) Patentinhaber: Firma G.B. Boucherie N.V., 8870 Izegem (BE)
(72) Erfinder: Boucherie, Bart Gerard, 8870 Izegem (BE)
(74) Vertreter: Prinz & Partner

(56) Entgegenhaltungen:
- EP-A- 1 136 017
- WO-A-01/03540
- DE-U1- 20 006 311

## Beschreibung

Die Erfindung betrifft ein Verfahren zum Befestigen der axialen Enden von gebündelten Fasern aus thermoplastischem Kunststoff an Trägerplättchen.

Das Verfahren dient der Herstellung von Bürsten, insbesondere Zahnbürsten. Die Faserbündel werden an Trägerplättchen befestigt, die dann mit den Faserbündeln an einem Bürstenkörper befestigt werden. Die Faserbündel werden in Löcher des Trägerplättchens eingeführt, und die aus den Löchern herausragenden Faserenden werden verschmolzen und dadurch an dem Trägerplättchen befestigt.

Bei einem solchen, aus der EP 1 136 017 A bekannten Verfahren werden zum Verschmelzen der Faserenden Stempel verwendet, die durch direkten Stromfluß in ihrer Masse sehr schnell auf die zum Verschmelzen erforderliche Temperatur aufgeheizt werden können. Zum Lösen der verschmolzenen Faserenden von der Kontaktfläche des Stempels wird dieser in einer ersten Ausführung des bekannten Verfahrens vorübergehend abgekühlt. In einer zweiten Ausführung des Verfahrens wird der Stempel ohne vorherige Abkühlung von den verschmolzenen Faserenden getrennt. Da an der Kontaktoberfläche des Stempels Reste des verschmolzenen Kunststoffs verbleiben können, wird der Stempel nach dem Abtrennen auf eine ausreichend hohe Temperatur erhitzt, um die Kunststoffreste zu verdampfen. In jedem Arbeitszyklus wird dabei der Stempel auf verschiedene Temperaturen gebracht: Die zum Verschmelzen des Kunststoffs erforderliche Temperatur, anschließend eine abgesenkte Temperatur zum Ablösen der Kontaktfläche des Stempels von den verschmolzenen Faserenden oder eine zum Verdampfen der Kunststoffmasse erforderliche, sehr hohe Temperatur. Als Alternative zu diesem dreistufigen Arbeitszyklus wird in der EP 1 136 017 A vorgeschlagen, die Kontaktfläche des Stempels mit einer Antihaft-Beschichtung zu versehen. Die Antihaft-Beschichtung hat sich jedoch als wenig standfest erwiesen.

Wenn zwischen den Faserenden und der gegenüberliegenden Fläche des erhitzten Stempels eine aus hitzebeständigem Material mit Antihaft-Eigenschaften bestehende Folie angeordnet wird, kommt der Stempel mit der Kunststoffmasse der Fasern nicht direkt in Berührung, so daß sich die Erhitzung des Stempels zum Verdampfen der Kunststoffmasse erübrigt. Zugleich wird die Erzeugung von Dämpfen beim Verdampfen der Kunststoffreste vermieden. Der Stempel selbst benötigt keine Antihaft-Beschichtung.

Geeignete Folien bestehen aus Polytetrafluouräthylen (Teflon), einem silikonbeschichteten Glasfasergewebe oder einer mit Polytetrafluouräthylen (Teflon) beschichteten Trägerfolie aus hitzebeständigem Material. Die Folie wird durch das Verfahren allerdings hart beansprucht. Je nach Beschaffenheit der Folie kann sie ihre Funktion nur eine beschränkte Anzahl von Arbeitszyklen erfüllen. In Weiterbildung des Verfahrens wird aber verbrauchte Folie durch ungebrauchte Folie ersetzt. Dazu wird vorzugsweise ein Transportmechanismus verwendet, der die Folie entweder nach jedem Arbeitszyklus um einen kleinen Bruchteil der Kontaktfläche des Stempels vorschiebt, oder aber die Folie jeweils nach einer bestimmten Anzahl von Arbeitszyklen um ein solches Maß vorschiebt, daß verbrauchte Folie durch ungebrauchte Folie ersetzt wird.

Die Folie kann noch ein wenig an den verschmolzenen Faserenden anhaften und bei einem Trennen der Folie von den verschmolzenen Faserenden durch eine Zwangsbewegung können die Fasern aus den Löchern gezogen werden.

Durch die Erfindung wird ein Verfahren gemäß Anspruch 1 zum Befestigen der axialen Enden von gebündelten Fasern aus thermoplastischem Kunststoff an Trägerplättchen aus einem Kunststoff geschaffen. Der Kunststoff hat eine niedrigere Schmelztemperatur als der thermoplastische Kunststoff. Die Befestigung erfolgt durch Verschmelzen der durch Löcher in dem Trägerplättchen ragenden Faserenden mittels eines erhitzten Stempels. Es wurde gefunden, daß die Befestigung der Faserbündel an dem Trägerplättchen verbessert werden kann, wenn das Trägerplättchen auf der dem Stempel zugewandten Fläche mit Vorsprüngen versehen wird, die teils zwischen den Löchern und teils an deren Umfang angeordnet sind. Die Schmelztemperatur des Kunststoffes, aus dem das Trägerplättchen besteht, muß niedriger sein als die des thermoplastischen Kunststoffes, aus dem die Fasern bestehen. Die Vorsprünge des Trägerplättchens werden dann gleichzeitig mit den Faserenden verschmolzen und bilden mit diesen einen mechanischen Verbund.

Besonders vorteilhaft ist dieses Verfahren in Kombination mit der Verwendung einer Antihaft-Folie, die zwischen dem Trägerplättchen und dem Stempel angeordnet wird. Da die verschmolzenen Faserenden mit den verschmolzenen Vorsprüngen des Trägerplättchens einen mechanischen Verbund eingehen, sind sie an diesem mechanisch befestigt und können nicht aus den Löchern herausgezogen werden, wenn die Folie noch ein wenig an den verschmolzenen Faserenden anhaftet und dann mit einer Zwangsbewegung getrennt wird.

Weitere Vorteile und Merkmale der Erfindung ergeben sich aus der folgenden Beschreibung unter Bezugnahme auf die beigefügten Zeichnungen. In den Zeichnungen zeigen:
- Figur 1 bis 4 Skizzen zur Veranschaulichung eines Verfahrens, bei dem eine Antihaft-Folie verwendet wird;
- Figur 5 eine Skizze zur Verdeutlichung des Anhaftens der verschmolzenen Faserenden an der Folie;
- Figur 6 eine schematische Schnittansicht zur Veranschaulichung des erfindungsgemäßen Verfahrens; und
- Figur 7 eine schematische Draufsicht eines Trägerplättchens mit Bündellöchern und Vorsprüngen.

Bei dem in den Figuren 1 bis 4 schematisch dargestellten Verfahren werden Fasern 1 aus thermoplastischem Kunststoff, z.B. Polyamid oder Polyester, mittels einer Lochplatte 2 gebündelt und auf einen Anschlag 3 aufgesetzt. Der Anschlag 3 kann flach sein oder auch eine profilierte Formfläche aufweisen und somit zum Profilieren der Borsten mittels axialen Verschiebens der Borsten auf bekannte Art und Weise eingesetzt werden. Die freien Faserenden befinden sich in Gegenüberlage zu einem durch elektrischen Stromfluß beheizbaren Stempel 4, der eine beliebige Form, insbesondere auch mit einer Formfläche, aufweisen kann. Der Stempel 4 hat eine geringe Wärmekapazität, so daß er durch elektrische Widerstandsheizung sehr schnell erhitzt und durch einströmendes Kühlmedium ebenso schnell wieder abgekühlt werden kann.

Zwischen dem Stempel 4 und den Faserenden ist eine Folie 10 angeordnet, die von einer Vorratsrolle 12 abgezogen, über Umlenkrollen 14, 16 geführt und auf einer Aufnahmerolle 18 aufgewickelt wird. Die Folie 10 besteht aus einem Material mit Antihaft-Eigenschaften. Ein geeignetes Material ist Polytetrafluoräthylen (Teflon), eine mit Polytetrafluoräthylen beschichtete Folie aus hitzebeständigem Material oder eine silikonbeschichtete hitzebeständige Folie wie Glasfasergewebe. Die Folie 10 ist zwischen den Umlenkrollen 14, 16 gespannt.

In einem ersten Schritt (Figur 1) wird der Stempel 4 auf eine Temperatur T₁ erhitzt, in einem zweiten Schritt (Figur 2) wird der Stempel 4 gegen die Folie 10 und dadurch die Folie 10 gegen die Faserenden angedrückt. Die dünne, hitzebeständige Folie 10 bildet kein nennenswertes Hindernis für den Wärmefluß, so daß die Hitze des Stempels 4 auf die Faserenden übertragen wird. Dadurch werden die Faserenden verschmolzen und umgeformt. In einem dritten Schritt (Figur 3) wird dann der Stempel 4 durch gezieltes Anblasen mit Preßluft rasch auf die Temperatur T₀ abgekühlt. Erst dann wird in einem vierten Schritt (Figur 4) der Stempel 4 von den nun verschmolzenen Faserenden weg bewegt, wobei gleichzeitig die Folie 10 von den verschmolzenen Faserenden entfernt wird.

Alternativ entfällt der Schritt des momentanen Abkühlens auf eine niedrigere Temperatur, so daß der Stempel auf einer konstanten Arbeitstemperatur zum Verschmelzen der Faserenden gehalten wird.

Die Folie kann nach jedem Arbeitszyklus um einen kleinen Bruchteil der Kontaktfläche eines Stempels, beispielsweise 1 mm, vorgeschoben. Alternativ bleibt die Folie für eine bestimmte Anzahl von Arbeitszyklen unbewegt und wird anschließend, nach beispielsweise 10, 20 oder 30 Arbeitszyklen, je nach Beschaffenheit der Folie, um eine solche Strecke vorgeschoben, daß die Folie zwischen Stempeln und Faserenden komplett ersetzt wird.

In Figur 5 ist eine Situation veranschaulicht, bei der die Folie 10 nach dem Abheben des Stempels 4 an den verschmolzenen Faserenden haftenbleibt. In einer solchen Situation wird die Folie 10 durch eine Zwangsbewegung von den Faserenden getrennt. Die Zwangsbewegung kann ein kurzer Hub nach oben oder eine kurze Seitwärtsbewegung sein, wie in Figur 5 durch Pfeile angedeutet. Durch diese Zwangsbewegung wird die Folie von den verschmolzenen Faserenden abgebrochen oder abgerissen.

In den Figuren 6 und 7 ist eine Ausführungsform des erfinderischen Verfahrens zur Herstellung von Bürsten wie Zahnbürsten dargestellt. Der Stempel 4 ist an einer Hubplatte 20 aus elektrisch isolierendem Material befestigt. Ein Trägerplättchen 22 aus Kunststoff ist in eine Aussparung einer Halteplatte 24 eingesetzt. Das Trägerplättchen 22 weist Bündellöcher auf, in die Faserbündel 1 eingesetzt sind. Die Enden der Faserbündel 1 ragen auf der dem Stempel 4 zugewandten Seite aus den Bündellöchern heraus. Die entgegengesetzten Faserenden sind auf einer Anschlagplatte 26 aufgesetzt. Ein Halterahmen 28 mit einem Durchgang für den Stempel 4 kann das Trägerplättchen 22 übergreifen und an der Halteplatte 24 festlegen.

Das Trägerplättchen 22 weist, wie in Figur 7 dargestellt, zwischen den Bündellöchern 30 und an deren Umfang verteilt noppenartige Vorsprünge 32 auf. Das Trägerplättchen 22 besteht aus einem Kunststoff wie Polypropylen, der eine niedrigere Schmelztemperatur aufweist als der Kunststoff, aus dem die Fasern bestehen, beispielsweise Polyamid oder Polyester. Wie bei dem anhand der Figuren 1 bis 4 beschriebenen Verfahren wird auch hier eine Folie 10 zwischen dem Stempel 4 und den gegenüberliegenden Faserenden angeordnet.

Bei der in den Figuren 6 und 7 dargestellten Ausführungsform werden die Enden der Faserbündel 1 gleichzeitig mit den Vorsprüngen 32 des Trägerplättchens 22 verschmolzen und gehen mit diesen einen mechanischen Verbund ein. Die Faserbündel 1 sind bei dieser Ausführungsform nach dem Verschmelzen sicher an dem Trägerplättchen 22 befestigt. Es kann daher bei einer Situation, wie in Figur 6 dargestellt, nicht vorkommen, daß die Faserbündel aus dem Trägerplättchen herausgezogen werden, wenn die Folie 10 mit einer Zwangsbewegung angehoben wird, um sie von den verschmolzenen Faserenden abzulösen.

## Patentansprüche

1. Verfahren zum Befestigern der axialen Enden von gebündelten Fasern (1) aus thermoplastischem Kunststoff an Trägerplättchen (22) aus einem Kunststoff, der eine niedrigere Schmelztemperatur aufweist als der thermoplastische Kunststoff, durch Verschmelzen der durch Löcher in dem Trägerplättchen (22) ragenden Faserenden mittels eines erhitzten Stempels (4), **dadurch gekennzeichnet, daß** die dem Stempel (4) zugewandte Fläche des Trägerplättchens (22) mit Vorsprüngen (32) versehen wird, die teils zwischen den Löchern und teils an deren Umfang angeordnet werden.

2. Verfahren nach Anspruch 1, **dadurch gekennzeichnet, daß** ein Stempel (4) mit glatter Kontaktfläche verwendet wird.

3. Verfahren nach Anspruch 1 oder 2, **dadurch gekennzeichnet, daß** zwischen den Faserenden und der gegenüberliegenden Fläche eines erhitzen Stempels (4) eine Folie (10) aus hitzebeständigem Material mit Antihaft-Eigenschaften angeordnet wird.

4. Verfahren nach Anspruch 3, **dadurch gekennzeichnet, daß** eine Folie (10) aus Polytetrafluoräthylen oder eine mit Polytetrafluoräthylen beschichtete Folie aus hitzebeständigem Material verwendet wird.

5. Verfahren nach Anspruch 3, **dadurch gekennzeichnet, daß** eine silikonbeschichtetem Folie (10) aus hitzebeständigem Material wie Glasfasergewebe verwendet wird.

6. Verfahren nach einem der vorstehenden Ansprüche 3 bis 5, **dadurch gekennzeichnet, daß** die Folie (10) durch eine Zwangsbewegung von den verschmolzenen Faserenden getrennt wird.

## Claims

1. A method of attaching the axial ends of bundled fibers (1) made from a thermoplastic material to carrier platelets (22) made from a plastic material having a lower melting temperature than the thermoplastic material by fusing the fiber ends protruding through holes in the carrier platelet (22) by means of a heated stamp (4), **characterized in that** the surface of the carrier platelet (22) facing the stamp (4) is provided with projections (32) which are arranged partly between the holes and partly on the periphery thereof.

2. The method according to claim 1, **characterized in that** a stamp (4) having a smooth contact surface is used.

3. The method according to claim 1 or 2, **characterized in that** a film (10) made from a heat-resistant material having non-stick properties is arranged between the fiber ends and the opposite surface of a heated stamp (4).

4. The method according to claim 3, **characterized in that** a film (10) made from polytetrafluoroethylene or a film made from a heat-resistant material and coated with polytetrafluoroethylene is used.

5. The method according to claim 3, **characterized in that** a silicone-coated film (10) made from a heat-resistant material such as a glass fiber fabric is used.

6. The method according to any of the preceding claims 3 to 5, **characterized in that** the film (10) is separated from the fused fiber ends by a forced movement.

## Revendications

1. Procédé de fixation des extrémités axiales de fibres (1) réunies en bottes en matière thermoplastique sur des plaquettes supports (22) en une matière plastique qui présente une température de fusion plus faible que la matière thermoplastique, par fusion des extrémités de fibres faisant hors de trous dans la plaquette support (22) au moyen d'un poinçon (4) chauffé, **caractérisé en ce que** la surface de la plaquette support (22) tournée vers le poinçon (4) est pourvue de saillies (32) qui sont agencées en partie entre les trous et en partie sur leur pourtour.

2. Procédé selon la revendication 1, **caractérisé en ce qu'**on utilise un poinçon (4) à surface de contact lisse.

3. Procédé selon la revendication 1 ou 2, **caractérisé en ce qu'**une feuille en matériau thermorésistant avec des propriétés antiadhésives est agencée entre les extrémités de fibres et la surface opposée d'un poinçon (4) chauffé.

4. Procédé selon la revendication 3, **caractérisé en ce qu'**on utilise une feuille (10) en polytétrafluoroéthylène ou une feuille en matériau thermorésistant et recouverte de polytétrafluoroéthylène.

5. Procédé selon la revendication 3, **caractérisé en ce qu'**on utilise une feuille (10) recouverte de silicone, en matériau thermorésistant tel que du tissu de fils de verre.

6. Procédé selon l'une quelconque des revendications 3 à 5, **caractérisé en ce que** la feuille (10) est séparée des extrémités de fibres fusionnées par un mouvement forcé.
